# FASCICULE DE BREVET EUROPEEN

(11) **EP 1 950 522 B1**
(45) Date de publication et mention de la délivrance du brevet: **24.08.2011**
(21) Numéro de dépôt: 08100549.8
(22) Date de dépôt: 16.01.2008
(51) Int. Cl.: F41F 5/00, F41F 7/00, B64D 1/06

(54) **Dispositif lance leurres pour aéronef**
Täuschkörperwerfer für Flugzeuge
Decoy launch device for aircraft

(30) Priorité: 25.01.2007 FR 0700515
(43) Date de publication de la demande: 30.07.2008
(73) Titulaire: DASSAULT AVIATION, F-75008 Paris (FR)
(72) Inventeur: Rosset, Guillaume, 33510, Andernos Les Bains (FR); Vignacq, Bruno, 33360, Cenac (FR)
(74) Mandataire: Colas, Jean-Pierre

(56) Documents cités:
- EP-A1- 1 426 726
- FR-A1- 2 665 875
- GB-A- 2 177 668
- US-A- 4 489 638
- US-A1- 2005 029 394

## Description

La présente invention est relative à un dispositif lance leurres pour aéronef, comprenant des premier et deuxième logements de réception d'au moins des premier et deuxième paniers lance leurres respectivement, ces logements étant ouverts pour permettre l'éjection, à l'extérieur de l'aéronef, des leurres contenus dans les premier et deuxième paniers respectivement.

Des dispositifs de ce type sont aujourd'hui couramment embarqués dans des avions militaires et sur certains avions appelés à voler dans des régions où ils sont susceptibles d'être attaqués par des engins militaires guidés, tels que des missiles de destruction à guidage électromagnétique ou infrarouge par exemple.

L'avion est alors équipé d'un système radar conçu pour détecter l'occurrence d'une telle menace et pour déclencher alors des contre-mesures. Celles-ci ont pour but de perturber le fonctionnement du système de guidage du missile de manière à lui faire manquer sa cible.

L'une de ces contre-mesures consiste à lancer autour de l'avion des leurres infrarouges contenant des charges de produits pyrotechniques en combustion, propres à détourner de l'avion un missile à guidage infrarouge et à le rediriger vers un leurre en combustion. Une autre consiste à disperser des paillettes métalliques derrière l'avion, afin de brouiller le récepteur de missiles guidés par radar.

Les leurres utilisés, infrarouges ou à paillettes, sont couramment conditionnés sous forme de cartouches réunies dans des paniers, dits lance cartouches ou lance leurres, ces paniers étant glissés dans des logements correspondants du dispositif lance leurres.

Selon l'état actuel de la technique, ces paniers et leurs logements respectifs sont ouverts vers l'extérieur de l'aéronef pour permettre l'éjection des leurres contenus dans les cartouches sous la commande du système radar de détection de missile évoqué ci-dessus. Dans certaines installations, des portes démontables ferment les logements, mais au sol seulement.

Cette pratique n'est pas sans inconvénient. En effet, en vol, les cartouches sont alors exposées aux contraintes sévères régnant dans l'environnement de l'avion. En outre l'ouverture vers l'extérieur des paniers peut être à l'origine d'une dégradation de l'aérodynamique et de bruits supplémentaires, du fait des discontinuités introduites par les ouvertures des logements sur la surface extérieure et des matériels présents dans l'environnement de l'avion vis-à-vis d'un départ intempestif de leurres n'est pas assurée, non plus que la discrétion de la présence d'un dispositif lance leurres sur l'avion. Tous ces inconvénients sont particulièrement inadmissibles lorsqu'un tel dispositif est installé sur un avion civil ou commercial.

Il est également connu du document FR 2665875 de disposer un dispositif lance -leurres à l'intérieur du fuselage d'un aéronef pourvu d'une porte latérale. Le tir des leurres implique de la part d'un opérateur l'ouverture de la porte latérale et le verrouillage du lance-leurres en position de tir.

Cela signifie que le lance-leurres se trouve à l'intérieur de la cabine de l'aéronef. Or, cette solution de l'ouverture d'une porte latérale de la cabine est incompatible avec des aéronefs destinés à des vols civils ou commerciaux.

La présente invention a précisément pour but de fournir un dispositif lance leurres qui ne souffre d'aucun des inconvénients précités et qui est bien adapté à une installation sur un avion civil ou commercial.

On atteint ce but de l'invention, ainsi que d'autres qui apparaîtront à la lecture de la description qui va suivre, avec un dispositif lance leurres pour aéronef tel que défini dans la revendication 1.

Grâce à ces volets, les leurres sont protégés en vol des contraintes sévères de l'environnement. Ils suppriment aussi les bruits d'origine aérodynamique évoqués plus haut ainsi que les effets sur la traînée. Au sol, ils contribuent à assurer une fonction de protection de personnes et de matériels, comme on le verra plus loin.

D'autres caractéristiques de la présente invention ressortiront des sous-revendications.

D'autres caractéristiques et avantages de la présente invention apparaîtront à la lecture de la description qui va suivre et à l'examen du dessin annexé, dans lequel :
- la figure 1 est une vue perspective d'un mode de réalisation préféré du dispositif suivant invention, les volets étant dans leur position d'ouverture, et
- la figure 2 est une vue analogue à celle de la figure 1, les volets étant dans leur position de fermeture.

Suivant un mode de réalisation du dispositif selon la présente invention, celui-ci est conçu pour être fixé sur un aéronef tel qu'un avion, par exemple sous le ventre de cet avion. Il est alors recouvert d'un carénage qui n'est pas représenté sur les figures pour améliorer la lisibilité de celles-ci.

Comme représenté sur la figure 1 du dessin annexé, le dispositif comprend essentiellement un châssis 1 conçu pour recevoir des premier et deuxième paniers lance leurres 2₁ et 2₂ respectivement. Les paniers 2₁ et 2₂ sont reçus dans des premier et deuxième logements 3₁ et 3₂ respectivement, partiellement délimités par des tôles convenablement découpées et pliées, comme représenté.

Ces paniers, d'un type connu, sont de forme parallélépipédique, complémentaire de celle des logements qui les reçoivent Ils sont ouverts sur une face latérale, comme cela apparaît sur la figure 1 pour le panier 2₁. Sur cette figure il apparaît que des compartiments 4₁, 4₂, ... sont délimités dans ce panier par des cloisons internes. Ces compartiments de section droite rectangulaire, allongés parallèlement à la flèche F₁, s'étendent sur toute la profondeur du panier 2₁ pour accueillir chacun une cartouche de leurres, également d'un type connu. Comme on l'a vu plus haut, cette cartouche peut être du type pyrotechnique ou à paillettes métalliques. Des moyens sont prévus pour commander son éjection hors du panier, dans le sens de la flèche F₁, perpendiculaire à l'axe X de l'avion.

Il en est de même évidemment pour le panier 2₂ et pour les cartouches qu'il contient, qui sont éjectées dans la sens de la flèche F₂ de sens opposé à celui de la flèche F₁.

Les paniers 2₁ et 2₂ sont disposée tête-bêche dans le dispositif suivant l'invention, de manière que leurs fonds soient en regard et pris chacun dans une ferrure à section droite en U, 5₁, 5₂ respectivement. Ces ferrures sont réunies dans une structure 6, ou "chaise", disposée au centre du dispositif et solidaire du châssis

Les paniers 2₁ et 2₂ sont disposés tête-bêche dans le dispositif suivant l'invention, de manière que leurs fonds soient en regard et pris chacun dans une ferrure à section droite en U, 5₁, 5₂ respectivement. Ces ferrures sont réunies dans une structure 6, ou "chaise", disposée au centre du dispositif et solidaire du châssis 1. Des moyens connus contenus dans ces ferrures et dans les cartouches permettent de déclencher l'éjection de ces cartouches hors des paniers.

Les logements 3₁, 3₂ et les paniers 2₁, 2₂ respectivement qu'ils contiennent sont disposés symétriquement par rapport au plan de symétrie médian de l'avion, passant par l'axe X. Cette disposition permet d'éjecter latéralement et simultanément les cartouches de l'avion pour le protéger de l'attaque d'un missile.

Suivant une caractéristique du dispositif selon la présente invention, celui-ci comprend des moyens de fermeture des logements 3₁ et 3₂ et des moyens de manoeuvre de ces moyens de fermeture permettant de commander une ouverture synchronisée de ces logements.

Ces moyens de fermeture des logements 3₁, 3₂ sont constitués par des volets 7₁, 7₂ respectivement, représentés aux figures 1 et 2 en position d'ouverture et en position de fermeture respectivement. Comme cela apparaît sur ces figures, ces volets 7₁, 7₂ sont fixés à une extrémité d'un bras de levier 8₁, 8₂ respectivement dont l'autre extrémité est articulée sur le châssis 1, autour d'axes 9₁, 9₂ respectivement. Chacun de ces volets est en forme de secteur cylindrique d'axe confondu avec l'axe de rotation du bras de levier qui le supporte. L'ouverture angulaire du secteur est calculée pour que les volets 7₁, 7₂ puissent couvrir ou découvrir complètement des fenêtres 10₁, 10₂ découpées dans le châssis 1 en regard des faces des paniers 2₁, 2₂ par lesquelles sortent les cartouches.

Il est important que les cartouches contenues dans les paniers 2₁ et 2₂ puissent être éjectées simultanément des deux côtés de l'avion, pour assurer une protection complète de celui-ci. Lors de l'activation du système de protection constitué par le système radar et le dispositif lance leurres, il est avantageux que les volets s'ouvrent en synchronisme.

Pour ce faire, selon la présente invention, les moyens de manoeuvre des volets du dispositif lance leurres suivant l'invention comprennent un organe moteur unique 11 agissant simultanément sur les deux volets. A titre illustratif et non limitatif seulement, cet organe moteur peut être constitué par un vérin, électrique par exemple.

Des bielles de manoeuvre 13₁, 13₂ sont articulées à une extrémité sur les volets 7₁, 7₂ pour les faire basculer autour des axes 9₁, 9₂ respectivement, entre leur position de fermeture et d'ouverture (voir sur la figure 2 l'articulation 14₁ de la bielle 13₁ sur le volet 7₁).

Ces bielles 13₁, 13₂ sont articulées à leur autre extrémité sur des renvois d'angle 15₁, 15₂ eux-mêmes articulés sur des ferrures 16₁, 16₂ respectivement, solidaires du châssis 1.

Comme cela apparaît à l'examen combiné des figures 1 et 2, le renvoi d'angle 15₂ est solidaire d'un bras 16 articulé à son extrémité libre sur le piston 12 du vérin 11. Une commande appropriée de ce vérin permet ainsi de faire basculer ce renvoi et donc le volet 7₂ actionné par la bielle de manoeuvre 13₂, entre ses positions d'ouverture et de fermeture représentées aux figures 1 et 2, respectivement.

Comme cela apparaît aussi sur ces figures, une bielle de liaison 17 couple mécaniquement et rigidement, c'est-à-dire sans jeu, les renvois d'angle 15₁ et 15₂ entre lesquels elle est montée, par le moyen d'articulations 18₁ et 18₂ respectivement. Ce couplage permet aux bielles 13₁ et 13₂ de faire pivoter en synchronisme les volets 7₁ et 7₂. C'est ainsi que ceux-ci passent simultanément de leur position de fermeture à leur position d'ouverture quand le vérin 11 pousse son piston 12 en position d'extension. Inversement, quand le vérin commande la rétraction du piston, les volets passent de leur position d'ouverture à leur position de fermeture.

Le fonctionnement du dispositif suivant l'invention s'établit alors comme suit. Lorsque le système de protection défini plus haut est activé, le vérin 11 est actionné pour que les volets 7₁ et 7₂ passent de leur position normale de fermeture en vol à leur position d'ouverture, pour ouvrir les fenêtres 10₁, 10₂ permettant l'éjection de cartouches de leurres sous la commande du système radar. Après l'éjection des cartouches, le vérin est de nouveau actionné pour rappeler les volets dans leur position de fermeture.

Bien entendu, pour la maintenance et le rechargement des paniers lances leurres, le vérin 11 peut aussi être actionné manuellement par le personnel au sol ou par l'équipage, au moyen d'une commande électrique déportée.

Le dispositif suivant l'invention est équipé, en outre, de deux paires de capteurs de proximité (20a, 20b) et (21a, 21b) respectivement, coopérant avec des palettes fixes 22₁ et 22₂ respectivement pour détecter les positions occupées par les bras 8₁, 8₂, et donc celles des volets 7₁, 7₂ quand ces derniers sont dans leur position de pleine ouverture ou dans leur position de pleine fermeture. Cet ensemble de capteurs, en nombre largement redondant, permet de former un signal très sécurisé, assurément représentatif des positions occupées par les deux volets.

La surveillance de ces positions intervient dans les moyens logiques utilisés pour autoriser le tir de cartouches. Elle intervient aussi pour signaler à l'équipage de l'avion l'état de sécurité du dispositif lance leurres. C'est ainsi, par exemple, que si les volets ne sont pas complètement fermés alors que l'avion est au sol, l'équipage en est informé par un voyant commandé par le signal tiré des informations produites par l'ensemble des capteurs de proximité. Cette non fermeture, ou fermeture incomplète, laisse apparaître tout ou partie des cartouches pour les usagers de l'aéroport, au détriment de la nécessaire discrétion qui doit entourer la présence de celles-ci sur l'avion, en particulier quand l'avion assure des transports civils ou commerciaux. En outre cette fermeture incomplète n'assure pas le confinement des charges pyrotechniques contenues dans les cartouches et pose alors un problème quant à la sécurité des usagers de l'aéroport. A l'occurrence d'une telle situation, l'équipage peut alors demander au personnel de contrôle de l'aéroport un déplacement de l'avion vers une zone de parking isolée.

Il apparaît maintenant que l'invention permet bien d'atteindre les buts annoncés, à savoir, et notamment, assurer la protection en vol des leurres vis-à-vis des contraintes sévères de l'environnement, limiter la traînée, supprimer les bruits d'origine aérodynamique évoqués en préambule de la présente description, et contribuer, au sol, à la protection des personnes et des matériels présents sur les aéroports.

Les volets mobiles qui équipent le dispositif suivant l'invention sont en outre susceptibles d'empêcher la mise à feu et l'éjection d'une charge pyrotechnique dans le cas d'une commande de tir intempestive des leurres. En effet, certains leurres disponibles sur le marché prennent la forme d'une cartouche équipée d'un mécanisme de sécurité qui fonctionne comme suit.

La cartouche comprend une amorce pyrotechnique initiée électriquement. En fonctionnement normal, l'initiation de cette amorce initie à son tour une charge de « dépotage », ou d'éjection. L'ensemble de la cartouche est alors mis en mouvement par la pression des gaz dégagés. Un coulisseau formant partie du mécanisme de sécurité permet d'assurer la mise à feu de la charge pyrotechnique par la charge de dépotage quand l'ensemble de la cartouche sort de son logement dans un délai prédéterminé, fonction de la durée de combustion de la charge de dépotage.

Cependant, l'initiation de l'amorce pyrotechnique pourrait être déclenchée accidentellement, par exemple en cas de foudroiement de l'aéronef alors que le dispositif suivant l'invention est en sécurité, au sol ou en vol, les volets mobiles étant fermés. Ceux-ci empêchent alors l'éjection complète de la cartouche en dehors de son logement, la mise en mouvement du coulisseau et donc la mise à feu de la charge pyrotechnique, ainsi neutralisée.

Bien entendu l'invention n'est pas limitée au mode de réalisation décrit et représenté qui n'a été donné qu'à titre d'exemple. C'est ainsi que des aéronefs autres que des avions pourraient être équipés du dispositif lance leurres suivant l'invention. C'est ainsi encore que ce dispositif pourrait être intégré à l'intérieur du fuselage de l'avion plutôt que rapporté sur la face externe de ce fuselage. Dans cette hypothèse les volets, en position de fermeture, assurent avantageusement la continuité du revêtement du fuselage, de manière à être sans impact sur la traînée. Le dispositif suivant l'invention pourrait encore être installé, de même, par exemple dans le carénage de roues, dans celui de mâts moteurs sous voilure ou encore dans la dérive, etc.

## Revendications

1. Dispositif lance leurres pour aéronef, comprenant au moins des premier (2₁) et deuxième (2₂) paniers lance leurres respectivement, et au moins un volet mobile susceptible de couvrir et découvrir sélectivement lesdits paniers lance-leurre pour permettre l'éjection des leurres qu'ils contiennent, **caractérisé en ce que** ledit dispositif comprend:
- au moins des premier (3₁) et deuxième (3₂) logements de réception desdits premier (2₁) et deuxième (2₂) paniers lance leurres respectivement,
- des premier (7₁) et deuxième (7₂) volets mobiles adaptés pour fermer lesdits premier (3₁) et deuxième (3₂) logements respectivement et interdire l'éjection et la mise à feu d'une charge pyrotechnique d'un leurre dans le cas d'une commande de tir intempestive dudit leurre, et
- des moyens de manoeuvre (11 ; 13₁, 13₂ ; 15₁, 15₂ ; 17) desdits volets (7₁, 7₂) pour commander sélectivement l'ouverture desdits logements (3₁, 3₂), avant ladite éjection.

2. Dispositif conforme la revendication 1 **caractérisé en ce que** lesdits moyens de manoeuvre (11 ; 13₁, 13₂ ; 15₁, 15₂ ; 17) comprennent un organe moteur (11) unique.

3. Dispositif conforme à la revendication , **caractérisé en ce que** ledit organe moteur (11) est un vérin.

4. Dispositif conforme à la revendication 3, **caractérisé en ce qu'**il comprend un châssis (1) et **en ce que** chaque volet (7₁, 7₂) est fixé à une extrémité d'un bras de levier (8₁, 8₂) dont l'autre extrémité est articulée sur ledit châssis (1), une bielle de manoeuvre (13₁, 13₂) dudit volet (7₁, 7₂) étant montée entre celui-ci et un renvoi d'angle (15₁, 15₂) également articulé sur ledit châssis (1), lesdits renvois d'angle (15₁, 15₂) étant rigidement couplés en rotation par une bielle de liaison (17).

5. Dispositif conforme à la revendication 4 **caractérisé en ce que** ledit vérin (11) est mécaniquement couplé auxdits renvois d'angle (15₁,15₂) pour les faire basculer sélectivement entre des première et deuxième positions correspondant aux positions de fermeture et d'ouverture desdits volets (7₁, 7₂), respectivement.

6. Dispositif conforme à l'une quelconque des revendications 4 et 5, **caractérisé en ce que** chacun desdits volets (7₁, 7₂) prend la forme d'un secteur cylindrique mobile en rotation autour de son axe, confondu avec l'axe de rotation du bras de levier (8₁, 8₂) qui le supporte.

7. Dispositif conforme à l'une quelconque des revendications précédentes, **caractérisé en ce qu'**il comprend au moins un capteur de proximité (20a, 20b, 21a, 21 b) placé au voisinage d'au moins un desdits volets (7₁, 7₂), pour émettre un signal représentatif de la position desdits volets.

8. Aéronef présentant un fuselage, équipé du dispositif conforme à l'une quelconque des revendications 1 à 7, **caractérisé en ce que** ledit dispositif est monté sur ledit fuselage.

9. Aéronef présentant un fuselage, équipé du dispositif conforme à l'une quelconque des revendications 1 à 7, **caractérisé en ce que** ledit dispositif est monté à l'intérieur dudit aéronef, lesdits volets étant disposés, en position de fermeture, dans la continuité de la surface dudit fuselage.

10. Utilisation de l'aéronef conforme à l'une quelconque des revendications 8 et 9 à la réalisation de vols civils ou commerciaux.

## Claims

1. Decoy launch device for aircraft, comprising at least first (2₁) and second (2₂) decoy launch magazines respectively, and at least one movable flap likely to cover and uncover selectively said decoy launch magazines in order to allow the ejection of the decoys they contain, **characterized in that** it comprises :
- at least first (3₁) and second (3₂) housings for accommodating said first (2₁) and second (2₂) decoy launch magazines respectively,
- first (7₁) and second (7₂) movable flaps suitable for closing said first (3₁) and second (3₂) housings respectively and prevent the ejection and the firing of a pyrotechnic charge of a decoy in case of an untimely fire control of said decoy, and
- means (11; 13₁, 13₂; 15₁, 15₂; 17) for operating said flaps (7₁, 7₂) in order to selectively open said housings (3₁, 3₂) before said ejection.

2. Device according to claim 1, **characterized in that** said operating means (11; 13₁, 13₂; 15₁, 15₂; 17) comprise a single drive member (11).

3. Device according to claim 2, **characterized in that** said drive member (11) is a cylinder.

4. Device according to claim 3, **characterized in that** it comprises a frame (1) and **in that** each flap (7₁, 7₂) is fastened to one end of a lever arm (8₁, 8₂), the other end of which is articulated to said frame (1), an operating rod (13₁, 13₂) of said flap (7₁, 7₂) being mounted on the latter and a bell crank (15₁, 15₂) also being articulated to said frame (1), said bell cranks (15₁, 15₂) being rigidly coupled rotationally by a link rod (17).

5. Device according to claim 4, **characterized in that** said cylinder (11) is mechanically coupled to said bell cranks (15₁, 15₂) in order to make them swing selectively between first and second positions corresponding to the open and closed positions of said flaps (7₁, 7₂) respectively.

6. Device according to either of claims 4 and 5, **characterized in that** each of said flaps (7₁, 7₂) takes the form of a cylindrical sector that can move rotationally about its axis, which is coincident with the axis of rotation of the lever arm (8₁, 8₂) that supports it.

7. Device according to any one of the preceding claims, **characterized in that** it includes at least one proximity sensor (20a, 20b, 21 a, 21b) placed near at least one of said flaps (7₁, 7₂), in order to emit a signal representative of the position of said flaps.

8. Aircraft having a fuselage, equipped with the device according to any one of claims 1 to 7, **characterized in that** said device is mounted on said fuselage.

9. Aircraft having a fuselage, equipped with the device according to any one of claims 1 to 7, **characterized in that** said device is mounted inside said aircraft, said flaps being placed, in the closed position, so as to be continuous with the surface of said fuselage.

10. Use of the aircraft according to either of claims 8 and 9, for civil or commercial flights.

## Patentansprüche

1. Täuschkörper-Wurfvorrichtung für ein Luftfahrzeug, aufweisend mindestens einen ersten (2₁) beziehungsweise einen zweiten (2₂) Täuschkörperwurfkorb und mindestens eine bewegbare Klappe, die geeignet ist, die Täuschkörperwurfkörbe wahlweise zu bedecken und freizulegen, um das Ausstoßen der Täuschkörper, die sie enthalten, zu ermöglichen, **dadurch gekennzeichnet, dass** die Vorrichtung aufweist:
- mindestens eine erste (3₁) und eine zweite (3₂) Aufnahme zum Aufnehmen des ersten (2₁) beziehungsweise des zweiten (2₂) Täuschkörperwurfkorbes,
- eine erste (7₁) und eine zweite (7₂) bewegbare Klappe, die angepasst sind, um die erste (3₁) beziehungsweise die zweite (3₂) Aufnahme zu schließen und das Ausstoßen und das Zünden einer pyrotechnischen Ladung eines Täuschkörpers im Fall eines unzeitigen Täuschkörper-Abschussbefehls zu untersagen, und
- Mittel zum Betätigen (11, 13₁, 13₂, 15₁, 15₂, 17) der Klappen (7₁, 7₂), um wahlweise das Öffnen der Aufnahmen (3₁, 3₂) vor dem Ausstoßen zu steuern.

2. Vorrichtung gemäß Anspruch 1, **dadurch gekennzeichnet, dass** die Betätigungsmittel (11, 13₁, 13₂, 15₁, 15₂, 17) ein einziges Antriebselement (11) aufweisen.

3. Vorrichtung gemäß Anspruch 2, **dadurch gekennzeichnet, dass** das Antriebselement (11) ein Zylinder ist.

4. Vorrichtung gemäß Anspruch 3, **dadurch gekennzeichnet, dass** sie einen Rahmen (1) aufweist, und dass jede Klappe (7₁, 7₂) an einem Ende eines Hebelarms (8₁, 8₂) befestigt ist, dessen anderes Ende an dem Rahmen (1) gelenkig gelagert ist, wobei eine Betätigungsstange (13₁, 13₂) der Klappe (7₁, 7₂) zwischen dieser und einem Winkeltrieb (15₁, 15₂) montiert ist, der ebenfalls gelenkig an dem Rahmen (1) gelagert ist, wobei die Winkeltriebe (15₁, 15₂) durch eine Verbindungsstange (17) rotationssteif miteinander verbunden sind.

5. Vorrichtung gemäß Anspruch 4, **dadurch gekennzeichnet, dass** der Zylinder (11) mit den Winkeltrieben (15₁, 15₂) mechanisch gekuppelt ist, um diese wahlweise zwischen einer ersten und einer zweiten Position zu kippen, die der Schließ- bzw. der Öffnungsposition der Klappen (7₁, 7₂) entsprechen.

6. Vorrichtung gemäß einem der Ansprüche 4 und 5,
**dadurch gekennzeichnet, dass** jede der Klappen (7₁, 7₂) die Form eines zylinderförmigen Sektors annimmt, der um seine Achse, die mit der Rotationsachse des sie abstützenden Hebelarms (8₁, 8₂) zusammenfällt, drehbar bewegbar ist.

7. Vorrichtung gemäß einem der vorhergehenden Ansprüche, **dadurch gekennzeichnet, dass** sie mindestens einen Nähensensor (20a, 20b, 21a, 21b) aufweist, der benachbart zu mindestens einer der Klappen (7₁, 7₂) angeordnet ist, um ein für die Position der Klappen repräsentatives Signal auszugeben.

8. Luftfahrzeug, das einen Rumpf aufweist, der mit der Vorrichtung gemäß einem der Ansprüche 1 bis 7 ausgestattet ist, **dadurch gekennzeichnet, dass** die Vorrichtung an dem Rumpf montiert ist.

9. Luftfahrzeug, das einen Rumpf aufweist, der mit der Vorrichtung gemäß einem der Ansprüche 1 bis 7 ausgestattet ist, **dadurch gekennzeichnet, dass** die Vorrichtung im Inneren des Luftfahrzeuges montiert ist, wobei die Klappen in Schließposition entlang dem Verlauf der Oberfläche des Rumpfes angeordnet sind.

10. Verwendung des Luftfahrzeugs gemäß einem der Ansprüche 8 und 9 bei der Durchführung von Zivil- oder Handelsflügen.
